# EUROPÄISCHE PATENTANMELDUNG

(11) **EP 2 573 481 A2**
(43) Veröffentlichungstag der Anmeldung: **27.03.2013**
(21) Anmeldenummer: 11188275.9
(22) Anmeldetag: 08.11.2011
(51) Int. Cl.: F24H 3/04, F24H 9/20

(54) **Pyrometrische Messeinrichtung, deren Verwendung sowie Heißluftgebläse mit pyrometrischer Messeinrichtung**

(30) Priorität: 23.09.2011 EP 11182625
(71) Anmelder: Steinel GmbH, 33442 Herzebrock (DE)
(72) Erfinder: Steinel, Ingo Heinrich, 33442 Herzebrock-Clarholz (DE); Möller, Thomas, 32049 Herford (DE)
(74) Vertreter: Wagner, Kilian

(57) **Zusammenfassung**

Die Erfindung betrifft eine pyrometrische Messeinrichtung (2) mit einem Gehäuse (7) und mit Messmitteln (28) zum berührungslosen Messen einer Oberflächentemperatur eines mit einem Heißluftgebläse (1) erhitzbaren Objektes, wobei der Messeinrichtung (2) derart, insbesondere lösbar, an dem Heißluftgebläse (1) festlegbar oder festgelegt ist, dass der Messeinrichtung (2) im an dem Heißluftgebläse (1) angeordneten Zustand zum Erfassen der Oberflächentemperatur in einem Bereich vor einem Heißluftauslass des Heißluftgebläses (1) ausgerichtet ist.

## Beschreibung

Die Erfindung betrifft eine pyrometrische Messeinrichtung gemäß Anspruch 1, ein, vorzugsweise als Heißluftpistole ausgebildetes, Heißluftgebläse mit einer dieser zugeordneten pyrometrischen Messeinrichtung gemäß Anspruch 13 sowie die Verwendung einer pyrometrischen Messeinrichtung gemäß Anspruch 14.

Messvorrichtungen zur berührungslosen Temperaturerfassung sind aus dem Stand der Technik bekannt, wobei handelsübliche Messeinrichtungen entweder auf dem pyroelektrischen Prinzip beruhende Temperatursensoren (sogenannte Pyro-Sensoren) oder auf dem thermoelektrischen Prinzip beruhende Temperatursensoren (sogenannte Thermopilesensoren) aufweisen.

Dabei basiert der pyroelektrische Effekt auf der durch Temperaturänderung bedingten Änderung der elektrischen Ladung in einem Kristall, wohingegen der thermoelektrische Effekt als Pendant zum Peltiereffekt auf dem Prinzip der temperaturabhängigen Spannungserzeugung durch üblicherweise einer Mehrzahl von in Reihe geschalteten Thermoelementen beruht. Die Gesamtanordnung ist dabei in der Regel im Infrarotbereich sensitiv.

Bei bekannten Messvorrichtungen handelt es sich um eigenständige Geräte, die sich häufig durch einen pistolenartigen Griff auszeichnen, jedenfalls eine Grifffläche zum vergleichsweise komfortablen Tragen bzw. Handhaben aufweisen.

Heißluftgebläse, häufig auch einfach Heißluftpistole genannt, sind Elektrohandwerkzeuge, mit denen die Oberfläche eines Objektes in einen Arbeitsbereich gezielt erwärmt werden kann. Bekannte Heißluftpistolen zeichnen sich durch einen langgestreckten, häufig rohrförmigen Abschnitt aus, der endseitig einen Heißluftauslass, welcher meist von einer Heißluftdüse gebildet wird aufweist. Winklig zu diesem Abschnitt erstreckt sich ein Griffbereich, der dem Heißluftgebläse die Pistolenform bzw. Föhnform verleiht. Zum Erzeugen eines Luftstroms ist in dem Heißluftpistolengehäuse ein Gebläse vorgesehen, mit dem Umgebungsluft angesaugt wird, die dann mittels eines Heizelementes erhitzt und durch die Heißluftauslassöffnung eines Austrittsrohres ausgeblasen wird. Die Luftdurchflussmenge ist je nach Bauart unterschiedlich und beträgt häufig zwischen etwa 150 bis 500 l/min, wobei häufig Temperaturen in einem Bereich zwischen etwa 50°C und 650°C eingestellt werden können - in der Regel Temperaturen oberhalb von 200°C. Da Heißluftpistolen im Vergleich beispielsweise zu einer Lötlampe ohne Flamme Wärme in ein Objekt einbringen können, ist es möglich, brennbare Materialien mit geringerem Gefahrenpotential zu bearbeiten. Heißluftpistolen können für die unterschiedlichsten Einsatzzwecke eingesetzt werden, beispielsweise zur Verformung von Kunststoff, zum Verschweißen von Kunststoffen, zum Entfernen von Lack- oder Farbschichten, zum Entlöten, zum Desinfizieren, zum Trocknen, Enteisen oder Anzünden. Hochwertige Heißluftpistolenmodelle umfassen heute teilweise eine Temperaturanzeige, auf der die Temperatur der ausgeblasenen Heißluft angezeigt wird. Für den Benutzer ist hieraus kein unmittelbarer Rückschluss auf die Temperatur der erhitzten Oberfläche möglich. Dies ist insbesondere bei vergleichsweise empfindlichen Oberflächen problematisch, bei denen eine definierte Maximaltemperatur nicht überschritten werden darf bzw. sollte, beispielsweise weil sie bei Überschreiten der Temperatur schmelzen, in Brand geraten oder sonstigen physikalischen und/oder chemischen Veränderungen unterliegen.

In anderen Fällen ist problematisch, dass sichergestellt werden soll, dass eine Mindesttemperatur sicher überschritten wird, um einen gewünschten Effekt zu erzielen. Auch gibt es den Fall, das bestimmte Materialien, z.B. Folien in einem definierten Bereich (z.B. zwischen 90°C - 100°C) erhitzt werden müssen, um einen bestimmten Effekt zu erzielen, z.B. um eine gute Haftung bzw. Klebeeigenschaft zu gewährleisten.

Ausgehend von dem vorgenannten Stand der Technik liegt der Erfindung die Aufgabe zugrunde, die Arbeit mit Heißluftgebläsen zu erleichtern, insbesondere Gefährdungen des Benutzers und/oder des zu erhitzenden Objekts zu vermeiden. Insbesondere soll es auf einfache Weise ermöglicht werden ein Überschreiten von unzulässigen Oberflächentemperaturen eines mit einem Heiβluftgebläse zu erwärmenden Objektes zu vermeiden.

Diese Aufgabe wird mit einer zur Verwendung mit einem Heißluftgebläse (Elektrohandwerkzeug) ausgebildeten und bestimmten Messeinrichtung mit den Merkmalen des Anspruchs 1 sowie durch ein Heißluftgebläse mit den Merkmalen des Anspruchs 13 sowie durch die Verwendung einer erfindungsgemäßen pyrometrischen Messeinrichtung gemäß Anspruch 14 gelöst.

Vorteilhafte Weiterbildungen der Erfindung sind in den Unteransprüchen angegeben. In den Rahmen der Erfindung fallen sämtliche Kombinationen aus zumindest zwei von in der Beschreibung, den Ansprüchen und/oder den Figuren offenbarten Merkmalen.

Die Erfindung geht von der Überlegung aus, dass es grundsätzlich möglich wäre, die Temperatur der Oberfläche eines mittels eines Hand-Heißluftgebläses, insbesondere mit einer Heißluftpistole, zu erhitzenden, Objektes in einem Arbeitsbereich zu messen, wobei hierzu in der einen Hand das Heißluftgebläse und in der anderen Hand die Messvorrichtung gehalten werden müsste. Dies ist jedoch aus mehreren Gründen problematisch bzw. nicht zielführend. So würde man in der Praxis das Heißluftgebläse aufgrund seines Gewichtes und aufgrund einer größeren Zielgenauigkeit in der bevorzugten, beispielsweise rechten Arbeitshand halten und wäre folglich gezwungen, die Pyrometer-Messvorrichtung in der jeweils anderen, beispielsweise linken Hand zu halten. Mit dieser gestaltet sich jedoch ein Ziel-und Bedienvorgang im Regelfall schwieriger, wobei das genaue Anvisieren des Arbeitsbereiches wesentlich ist zur Erzielung korrekter Messergebnisse.

Wird beispielsweise nicht der Arbeitsbereich, d.h. ein Hauptauftreffbereich des Heißluftstroms auf der Objektoberfläche mittels der Messvorrichtung anvisiert, führt dies zwingend immer dazu, dass die angezeigte Temperatur geringer ist als die Maximaltemperatur (im Arbeitsbereich) der Objektoberfläche, so dass in der Praxis wohl nicht vermieden werden kann, dass es zu einer unerwünschten Überhitzung, d.h. zu einem unerwünschten Überschreiten einer Maximaltemperatur bzw. Solltemperatur kommen kann. Dies kann wie eingangs erwähnt, eine Schädigung der Oberfläche und schlimmstenfalls, je nach Material, sogar zu einer Gefährdung für den Benutzer führen. Darüber hinaus ist es beim Umgang mit einem Heißluftgebläse für viele Anwendungen unpraktisch die weitere Hand mittels einer Messeinrichtung blockiert zu haben, da die weitere Hand häufig für eine korrekte, genauere und sichere Handhabung notwendig ist, beispielsweise weil mittels dieser Hand das zu erwärmende Objekt (mittels geeigneter Wärmeschutzhandschuhe) gehalten wird, oder weil zusätzliche Werkzeuge zum Ausführen der Arbeiten notwendig sind, wie beispielsweise der Einsatz von mechanischen Werkzeugen zum Bearbeiten der erhitzten Oberfläche, beispielsweise einer Drahtbürste, od.dgl. Darüber hinaus besteht das Problem, dass eine Temperaturanzeige an herkömmlichen pyrometrischen Messvorrichtungen bei der separaten Handhabung zusammen mit einem Heißluftgerät nicht oder nur schwierig einsehbar ist. Werden das Heißluftgebläse und die Messvorrichtung in einer gemeinsamen Hand gehalten (was nur schwer möglich ist), ist ein exaktes Zielen kaum realisierbar. Auch besteht das Problem, dass mit der separaten Messvorrichtung teilweise ein Arbeitsbereich überhaupt nicht erfassbar ist, beispielsweise wenn mittels des Heißluftgebläses ein Arbeitsbereich innerhalb eines Behälters oder Rohres mit geringer Querschnittsöffnung erhitzt werden soll.

Zur Beseitigung vorstehender Probleme schlägt die Erfindung daher vor, zum Messen der Temperatur einer Oberfläche im Arbeitsbereich eines Heißluftgebläses nicht eine herkömmliche pyrometrische Messeinrichtung einzusetzen, sondern eine Messeinrichtung zu schaffen, die speziell für den Einsatz mit einem Heißluftgebläse optimiert ist, indem nämlich die Messeinrichtung, insbesondere deren Fixiermittel so ausgebildet sind, dass die Messeinrichtung derart an einem Heißluftgebläse festlegbar oder festgelegt, insbesondere in dieses integriert ist, dass die Messeinrichtung, insbesondere eine Messachse, im an dem Heißluftgebläse festgelegen Zustand, vorzugsweise automatisch oder alternativ für den Fall des fakultativen Vorsehens einer Winkeleinstelleinrichtung nach entsprechendem Einstellen eines Kippwinkels, auf einen Bereich vor dem Heißluftauslass des Heißluftgebläses, insbesondere auf einen Arbeitsbereich des Heißluftgebläses, ausgerichtet ist. Mit anderen Worten liegt der Erfindung der Gedanke zugrunde, eine pyrometrische Messeinrichtung so auszubilden, dass diese entweder bereits in ein Heißluftgebläse fest integriert ist oder alternativ beispielsweise lösbar oder dauerhaft, insbesondere mittels Fixiermitteln an dem Heißluftgebläse, bevorzugt an dessen Gehäuse festlegbar ist, jeweils derart, dass sichergestellt ist, dass die Messeinrichtung im dann an dem Heißluftgebläse festgelegten Zustand so ausgerichtet bzw. orientiert oder ausrichtbar ist, dass die Messeinrichtung die Oberflächentemperatur eines mittels des Heißluftgebläses zu bearbeitenden Objektes in einem Bereich vor dem Heißluftgebläse erfassen kann. Durch die Integration der Messeinrichtung in das Heißluftgebläse oder das Gewährleisten einer ordnungsgemäßen Fixierung an einem Heißluftgebläse wird eine vorteilhafte Einhandbedienmöglichkeit sichergestellt, die es ermöglicht, mit einer einzigen Hand, insbesondere der Arbeitshand, ein Objekt in einem Arbeitsbereich eines Heißluftgebläses zu erhitzen und zugleich die Temperatur der Oberflächen messen und bevorzugt an der Messeinrichtung und/oder an dem Heißluftgebläse, bzw. einem jeweils dort vorgesehenen Display ablesen zu können. Darüber hinaus stellt die Integration der Messeinrichtung in einem Heißluftgebläse oder alternativ eine entsprechende Gestaltung von Fixiermitteln sicher, dass eine Messachse, entlang derer die Wärmestrahlung zu Messmitteln, insbesondere einem IR-Sensor innerhalb des Gehäuses der Messeinrichtung gelangen kann, korrekt ausgerichtet ist auf einen Bereich vor dem Heißluftauslass des Heißluftgebläses, insbesondere unmittelbar auf den Arbeitsbereich, d.h. den Hauptauftreffbereich der aus dem Heißluftgebläse ausströmenden Heißluft auf das zu erhitzende Objekt.

Wie erwähnt, ist es möglich, das Heißluftgebläse in Pistolen- bzw. Föhnform, d.h. als Heißluftpistole auszubilden. Alternativ ist es möglich, das Heißluftgebläse pistolengrifffrei auszugestalten, insbesondere indem sich ein hitzegeschützter Griffabschnitt des Heißluftgebläses entlang einer das vordere und das hintere Ende des Heißluftgebläses verbindenden, vorzugsweise innerhalb des Gehäuses verlaufenden, gedachten Achse erstreckt, sowie in Umfangsrichtung, zumindest über einen Umfangsabschnitt um diese Achse herum. Bevorzugt erstreckt sich dabei der Griffabschnitt des Heißluftgebläses über mindestens 30%, vorzugsweise über mindestens 40%, noch weiter bevorzugt über mindestens 50% der Axialerstreckung der Achse. Ganz besonders zweckmäßig ist es dabei, wenn das Gehäuse bei einer pistolengrifffreien Ausgestaltung derart konturiert ist, dass das Heißluftgebläse in einem gedachten Kreiszylinder aufnehmbar ist, dessen Durchmesser kleiner ist, als der 1,5-fache, vorzugsweise als der 1,3-fache, weiter bevorzugt als der 1,1-fache Durchmesser des Gehäuses auf axialer Höhe des ersten Drittels oder auf axialer Höhe der Hälfte der Längserstreckung des Gehäuses entlang der vorerwähnten Achse. Ganz besonders bevorzugt ist es dabei, wenn Leitmittel zum Leiten des Luftstroms innerhalb des Gehäuses zumindest abschnittsweise entlang der vorerwähnten Achse angeordnet sind, vorzugsweise derart, dass der hitzegeschützte, insbesondere von den Leitmitteln über einen Spalt oder über Isolationsmaterial beabstandeten, Griffabschnitt von dem Luftstrom axial durchströmbar ist. Bevorzugt ist mindestens eine Ansaugöffnung zum Ansaugen von Luft im Bereich des Griffabschnittes oder axial hinter dem Griffabschnitt angeordnet. Durch den Verzicht auf den Pistolengriff wird das Heißluftgebläse funktionaler gestaltet und kann auch in schlecht zugänglichen Positionen oder Arbeitsbereichen eingesetzt werden, insbesondere wenn das Gehäuse mit einer pyrometrischen Messeinrichtung kombiniert ist, indem die pyrometrische Messeinrichtung auf das Gehäuse aufgesteckt oder in das Heißluftgebläse integriert ist.

Grundsätzlich gibt es zwei alternative Möglichkeiten zur Ausgestaltung der Messeinrichtung. Gemäß einer ersten Alternative handelt es sich bei der Messeinrichtung um ein in Bezug auf das Heißluftgebläse autarkes, insbesondere aufsteckbares Gerät, welches vorzugsweise eine eigene Spannungsversorgung, insbesondere eine eigene Batterie und/oder einen eigenen Akkumulator aufweist. Zusätzlich oder alternativ zu einer eigenen (integralen) Spannungsversorgung kann auch eine Schnittstelle zum Heißluftgebläse vorgesehen werden, um die Energie von diesem zu beziehen. Das autarke Gerät umfasst bevorzugt eine eigene (Soll-) Temperatureinstellungsmöglichkeit (Eingabemittel) und/oder eine eigene Temperaturanzeige (Anzeigemittel) zur Anzeige der gemessenen Temperatur. Vorzugsweise ist das autarke Gerät mit später noch zu erläuternden Warn-und/oder Anzeigemitteln, insbesondere LEDs ausgestattet, um ein Unterschreiten und/oder Überschreiten und/oder Einhalten einer vorgegebenen und/oder vorgebbaren Solltemperatur oder eines Temperaturbereichs ermöglichen.

Gemäß einer zweiten Alternative handelt es sich bei der Messeinrichtung um ein nicht vollständig autarkes Gerät, welches vorzugsweise ebenfalls auf ein Heißluftgebläse aufsteckbar ist. Dieses nicht autarke Gerät hat vorzugsweise keine eigene Spannungsversorgung, insbesondere keine eigene Batterie und/oder keinen Akkumulator, sondern bezieht seinen Betriebsstrom von dem Heißluftgebläse, vorzugsweise über eine entsprechende Schnittstelle. Bevorzugt weist das nicht autarke Gerät keine eigenen Temperaturanzeigemittel und/oder kein (sonstiges) Display auf, sondern ist entsprechend signalleitend mit Anzeigemitteln des Heißluftgebläses verbunden oder verbindbar. Vorzugsweise erfolgt eine Solltemperaturvorgabe ebenfalls über entsprechende Einstellmittel am Heißluftgebläse. Hierdurch ist es möglich gegebenenfalls bereits vorhandene Temperatureinstellmittel und/oder Anzeigemittel des Heißluftgebläses (mit-) zu nutzen. Ganz besonders zweckmäßig ist dabei eine Ausführungsform, bei der sich das Heißluftgebläse über die Messeinrichtung steuern lässt, insbesondere derart, dass eine vorgegebene und/oder vorgebbare (Soll-) Temperatur gehalten bzw. nicht unter- und/oder überschritten wird.

Insbesondere wird mittels entsprechender Steuermittel der Messeinrichtung hierzu die, vorzugsweise elektrische, Heizeinrichtung entsprechend angesteuert.

Ganz besonders bevorzugt ist es, wenn eine, vorzugsweise senkrecht auf einer ggf. vorgesehenen, den Messmitteln zugeordneten Linse und/oder senkrecht auf den Messmitteln, insbesondere einem IR-Sensor stehende Messachse der Messeinrichtung eine Hauptauslassströmung (Hüllbereich um eine Hauptströmungsachse, vorzugsweise mit einem Radius von kleiner 2 cm) der Heißluft in einem Arbeitsbereich des Heißluftgebläses trifft oder schneidet. Im Idealfall kreuzt, d.h. schneidet die Messachse eine Heißluftströmungsmittelachse (Hauptströmungsachse) in dem Arbeitsbereich. Unter dem Arbeitsbereich wird ein Auftreffbereich der mittels des Heiβluftgebläses erzeugten Hei βluft auf der zu erhitzenden Oberfläche verstanden; der Arbeitsbereich ist also von einem Heißluftauslass des Heißluftgebläses beabstandet, typischer- bzw. bevorzugter Weise zwischen etwa 3 und 30 cm, noch weiter bevorzugt zwischen etwa 4 und 20 cm, noch weiter bevorzugt zwischen 5 und 15 cm. Unter dem Arbeitsbereich wird also, wie erwähnt, der Auftreffbereich der Heißluft auf der zu erhitzenden Oberfläche verstanden, wobei dieser Auftreffbereich vorzugsweise einen Durchmesser im Bereich zwischen 2 cm und 7 cm, vorzugsweise zwischen 3 cm und 6 cm aufweist.

Grundsätzlich ist es möglich, die Messeinrichtung mit einem pyroelektrischen Sensor zur berührungslosen Temperaturmessung auszustatten. Besonders bevorzugt ist jedoch der Einsatz eines Thermopilesensors, der bevorzugt eine Photodiode, insbesondere eine IR-Diode umfasst, die auf den bevorzugten Temperaturbereich optimiert bzw. ausgelegt ist. Ganz besonders bevorzugt ist die Messeinrichtung zum Messen von Oberflächentemperaturen (zumindest) von über 350°C und/über 450°C und/über 600°C und/oder ggf. sogar über 700°C ausgebildet.

Für eine Ausführungsform, bei der die Messeinrichtung nicht einteilig mit dem Heißluftgebläse ausgebildet ist, in dem beispielsweise ein einteiliges Gehäuse vorgesehen wird, ist es bevorzugt, wenn die Fixiermittel zum, beispielsweise lösbaren oder alternativ dauerhaften Festlegen der Messeinrichtung (bevorzugt durch gleichzeitige Ausrichtung der Messeinrichtung) als Rastmittel und/oder Aufklipsmittel zum bevorzugt formschlüssigen Festlegen der Messeinrichtung am Gehäuse des Heißluftgebläses unter Federwirkung ausgebildet sind. Dabei ist es besonders zweckmäßig, wenn ein für die Messeinrichtung bzw. deren Funktionsfähigkeit hierzu unkritischer Bereich des Gehäuses der Heißlufteinrichtung, zumindest abschnittsweise, mit Hilfe von, bevorzugt zwei, Schenkeln der Fixiermittel umgreifbar ist, wobei die Schenkel zum Festlegen der Messeinrichtung bevorzugt federelastisch gespreizt werden. Zusätzlich oder alternativ können die Fixiermittel derart ausgebildet sein, dass diese in eine entsprechende Befestigungsschiene des Heißluftgebläses formschlüssig eingeschoben werden können - bevorzugt derart, dass am Ende des translatorischen Verschiebevorgangs eine Überführung in eine Rastposition erfolgt, in die die Fixiermittel bevorzugt formschlüssig einfedern.

Optimal lässt sich die Messeinrichtung für deren bestimmungsgemäßen Zweck einsetzen, wenn diese zusätzlich zu den Messmitteln Laserstrahlmittel, vorzugsweise umfassend eine Laserstrahlquelle, beispielsweise eine Laserdiode, zum Erzeugen eines Ziel-Laserstrahls umfasst, wobei die Laserstrahlmittel, zu denen auch eine vorzugsweise vorgesehene Optik zu zählen ist, derart, insbesondere relativ zu vorzugsweise vorgesehenen Fixiermitteln und/oder zu den Messmitteln ausgerichtet ist, dass die Messeinrichtung, insbesondere mittels der Fixiermittel derart an dem Heißluftgebläse festlegbar ist oder alternativ derart fest in die Heißluftpistole integriert ist, dass der mit den Laserstrahlmitteln erzeugbare Ziel-Laserstrahl (insbesondere dessen Mittelachse bzw. Hauptachse) auf einen Bereich vor den Heißluftauslass gerichtet ist, bevorzugt auf den zuvor erwähnten Arbeitsbereich. Hierzu trifft oder schneidet der Ziel-Laserstrahl die Hauptauslassströmung der Heißluft in dem Arbeitsbereich, wobei der Arbeitsbereich, wie zuvor bereits erläutert von dem Heißluftauslass des Heißluftgebläses beabstandet ist.

Ganz besonders zweckmäßig ist es, wenn der Ziel-Laserstrahl, vorzugsweise automatisch, so ausgerichtet ist, dass er die Messachse der Messmittel trifft oder schneidet, insbesondere in dem zuvor erläuterten Arbeitsbereich. Das vorstehend erläuterte Treffen bzw. Schneiden der Messachse ist der Idealfall - durch die Bauart bedingten Toleranzen ist es möglich, dass sich Ziel-Laserstrahl und die Messachse nicht exakt treffen - zulässig soll es daher sein, wenn der Ziel-Laserstrahl (insbesondere dessen Mittelachse), insbesondere im Arbeitsbereich, einen gedachten, konzentrisch zur Messachse angeordneten Hüllbereich trifft oder schneidet, wobei der, vorzugsweise im Querschnitt kreisförmige Hüllbereich einen maximalen Radius, ausgehend von der Messachse von vorzugsweise weniger als 2 cm, noch weiter bevorzugt weniger als 1,5 cm, noch weiter bevorzugt von weniger als 1 cm, ganz besonders bevorzugt weniger als 0,5 cm aufweist.

Der Laserstrahl, dessen Querschnittserstreckung sich im Regelfall mit zunehmendem Abstand zu einem Laserstahlaustritt der Messeinrichtung verbreitern wird, kann zusätzlich als Fokussierungshilfe genutzt werden. Sobald der Benutzer erkennen kann, dass der Auftreffpunkt des Laserstrahls auf dem zu erhitzenden Objekt von einer Mittelachse der Hauptauslassströmung, also im Regelfall von einer Längsachse eines Auslassrohres abweicht, erkennt er, dass der aktuelle Abstand zum Objekt nicht dem optimalen Abstand des Soll-Arbeitsbereiches vom Heißluftauslass entspricht und kann entsprechend gegensteuern, indem er die Heißluftpistole in Richtung zu erwärmender Oberfläche bewegt oder von dieser wegbewegt.

Besonders zweckmäßig ist es, wenn die Messeinrichtung, insbesondere in einem rückwärtigen, eine Bedienperson der Heißluftpistole zugewandten Bereich Temperaturanzeigemittel, beispielsweise ein Display, noch weiter bevorzugt mit LED-Elementen umfasst, um eine mittels der Messeinrichtung gemessene Oberflächentemperatur und/oder eine, vorzugsweise einstellbare, später noch zu erläuternde Solltemperatur anzuzeigen. Zusätzlich oder alternativ kann die Messeinrichtung weiterbildungsgemäß eine Schnittstelle umfassen, zum Übertragen eines zur gemessenen temperaturproportionalen Temperatursignals, insbesondere eines digitalen Temperatursignals an eine Elektronik des Heißluftgebläses, welche dann vorzugsweise Temperaturanzeigemittel umfasst, um die gemessene Temperatur und/oder eine über die Schnittstelle übertragene, vorzugsweise vom Benutzer einstellbare Solltemperatur im Bereich des Heißluftgebläses anzuzeigen.

Besonders zweckmäßig ist es, wenn die Messeinrichtung hinsichtlich ihrer Energieversorgung autark ist, also, vorzugsweise im Gehäuse der Messeinrichtung eine Energiequelle vorgesehen oder vorsehbar ist, beispielsweise ein Akkumulator oder eine Batterie. Zusätzlich oder alternativ kann die Messeinrichtung derart ausgebildet sein, insbesondere mit einer Schnittstelle ausgestattet sein, dass sie mit einer Energiequelle des Heißluftgebläses koppelbar ist bzw. bevorzugt automatisch gekoppelt wird beim Festlegen an dem Heißluftgebläse.

Weiter bevorzugt ist es, wenn die Messeinrichtung Eingabemittel, ganz besonders bevorzugt in Form eines Wippschalters umfasst, um eine Solltemperatur (Maximaltemperatur) einstellen zu können, über die hinaus eine Oberfläche mittels des Heißluftgebläses bevorzugt nicht erhitzt wird, wobei es besonders zweckmäßig ist, wenn diese eingestellte, insbesondere ausgewählte Solltemperatur auf fakultativen Temperaturanzeigemitteln der Messeinrichtung und/oder des Heißluftgebläses anzeigbar ist. Es hat sich besonders vorteilhaft herausgestellt, wenn die Messeinrichtung Logikmittel aufweist, die die mittels der Messmittel der Messeinrichtung gemessene Oberflächentemperatur mit der Solltemperatur vergleichen und ein Vergleichsignal ausgeben. Dabei ist es besonders zweckmäßig, wenn weiterbildungsgemäß Mittel zur Anzeige bzw. Signalisierung des Vergleichsignals vorgesehen sind, so dass für den Benutzer ein Über- und/oder Unterschreiten und/oder bevorzugt auch ein Einhalten der Solltemperatur optisch und/oder akustisch signalisiert bzw. angezeigt wird. Ganz besonders zweckmäßig ist es dabei, wenn das Vergleichssignal so gestaltet ist, dass ein Maß für das Über- und/oder Unterschreiten signalisierbar ist.

Letzteres Merkmal kann insbesondere dadurch realisiert werden, dass das Maß des Überschreitens durch eine unterschiedliche Signalintensität, beispielsweise heller oder dunkler signalisiert wird und/oder durch die Ansteuerung einer unterschiedlichen Anzahl von Signalisierungselementen, beispielsweise LEDs einer LED-Reihe, wobei noch weiter bevorzugt zwischen Über- und Unterschreiten durch unterschiedlich farbige Signalisierungselemente, insbesondre LEDs unterschieden werden kann, beispielsweise kann die Farbe rot ein Überschreiten der Solltemperatur anzeigen, wobei das Maß des Überschreitens mit zunehmender Anzahl von angesteuerten LEDs größer ist. Analog kann ein Unterschreiten mittels grünen LEDs angezeigt werden, wobei die Anzahl der angesteuerten LEDs das Maß des Unterschreitens angeben kann. Das Einhalten der Solltemperatur kann z.B. mittels einer grünen LED signalisiert werden.

Besonders zweckmäßig ist es, wenn sich derartige Signalisierungsmittel zum Signalisieren des Über- und/oder Unterschreitens, insbesondere eines Maß des Über- und/oder Unterschreitens der Solltemperatur entlang eines Pistolenlaufes (Auslassrohres) erstreckenden Oberseite der Messeinrichtung erstrecken.

Zusätzlich oder alternativ zu dem Vorsehen von Signalisierungsmitteln zum Signalisieren des Über- und/oder Unterschreitens der Solltemperatur können solche an dem Heißluftgebläse vorgesehen werden, wobei dann geeignet über eine Schnittstelle das Vergleichssignal von den Vergleichsmitteln an einer Elektronik des Heißluftgebläses übertragbar sein sollte.

Die Erfindung führt auch auf ein, vorzugsweise als Heißluftpistole ausgebildetes Heißluftgebläse umfassend ein Gehäuse sowie Mittel zum Erzeugen eines aus einem Heißluftauslass ausströmenden Heißluftstroms. Hierzu umfasst die Heißluftpistole bevorzugt ein Gebläse und eine entsprechende Heizung zum Erwärmen des Luftstroms. Erfindungsgemäß ist nun vorgesehen, dass das Heißluftgebläse eine pyrometrische Messeinrichtung umfasst, die entweder lösbar oder dauerhaft an dem Heißluftgebläse festgelegt ist oder die integral mit dem Heißluftgebläse ausgebildet ist, insbesondere durch das Vorsehen eines gemeinsamen Gehäuses. Die Messeinrichtung ist bevorzugt ausgestaltet, wie zuvor auch in verschiedenen Weiterbildungen im Detail beschrieben. Ganz wesentlich ist, dass die Messeinrichtung im an dem Heißluftgebläse festgelegten Zustand so ausgerichtet ist, dass mit dieser eine Temperatur einer Oberfläche in einem Bereich vor dem Heißluftauslass, insbesondere in einem Arbeitsbereich mit Abstand zum Heißluftgebläse erfassbar ist. Grundsätzlich ist es möglich, dass die Messeinrichtung mittels einer geeigneten Schwenkeinrichtung relativ zum Heißluftauslass verschwenkbar ist - bevorzugt ist jedoch eine Ausbildung, bei der dieser Schwenkwinkel durch eine entsprechende Ausbildung von Fixiermitteln oder durch eine entsprechende Integration in das Heißluftgebläse festgelegt ist.

Unabhängig davon, ob es sich bei der Messeinrichtung um eine in das Heißluftgebläse fest bzw. dauerhaft integrierte oder alternativ an diesem lösbar festlegbare Messeinrichtung handelt, ist diese bevorzugt mit Steuermitteln ausgestattet, die ausgebildet und bestimmt sind, das Heißluftgebläse, insbesondere eine Heizeinrichtung des Heißluftgebläses derart anzusteuern, dass eine vorgegebene oder vorzugsweise manuell vorgebbare Solltemperatur gehalten wird, insbesondere nicht über- und/oder unterschritten wird, wobei die Ist-Temperatur für diese Regelung von der Messeinrichtung erfasst wird.

Die Erfindung führt auch auf die Verwendung einer pyrometrischen Messeinrichtung in der zuvor beschriebenen Ausgestaltung zum Anordnen an einem Heißluftgebläse, insbesondere zum lösbaren Festlegen mit Hilfe von Fixiermitteln, zum Erfassen einer Oberflächentemperatur eines mit dem Heißluftgebläse zu erhitzenden Objektes, wobei die Messeinrichtung, vorzugsweise unmittelbar durch den Fixier-, d.h. Festlegungsvorgang auf einen Bereich, insbesondere einen Arbeitsbereich des Heißluftgebläses vor dem Heißluftauslass des Heißluftgebläses ausgerichtet ist.

Weitere Vorteile, Merkmale und Einzelheiten der Erfindung ergeben sich aus der nachfolgenden Beschreibung bevorzugter Ausführungsbeispiele sowie anhand der Zeichnungen.

Diese zeigen in:
- Fig.1: eine schematische Darstellung eines als Heißluftpistole ausgebildeten Heißluftgebläses, in einer Seitenansicht mit einer daran angeordneten Messeinrichtung zum berührungslosen Messen der Oberflächentemperatur eines mit der Heißluftpistole zu erhitzenden Objekts,
- Fig. 2: eine schematische Draufsicht auf eine Heißluftpistole mit einer daran festgelegten Messeinrichtung,
- Fig. 3: ein mögliches Schaltbild einer Messeinrichtung, die keine eigenen Temperaturanzeigemittel aufweist, sondern bei welcher die gemessenen Daten über ein entsprechendes Interface an eine Elektronik der Heißluftpistole übergeben werden, und
- Fig. 4: ein alternatives Schaltbild einer Messeinrichtung mit integrierten Temperaturanzeigemitteln.

In den Figuren werden gleiche Elemente und Elemente mit der gleichen Funktion mit den gleichen Bezugszeichen gekennzeichnet.

In Fig. 1 ist in einer schematisierten Ansicht eines als Heißluftpistole ausgebildeten Heißluftgebläses 1 mit daran festgelegter Messeinrichtung 2 zum berührungslosen Messen der Temperatur einer Oberfläche 3 eines mittels der Heißluftpistole 1 zu erhitzenden Objektes 4 gezeigt. In dem gezeigten Ausführungsbeispiel ist die Messeinrichtung 2 mit Hilfe von zwei Federschenkel 5 umfassenden Fixiermitteln 6 an einem Gehäuse 7 der Heißluftpistole 1 festgelegt. Alternativ ist eine integrale Ausbildung der Heißluftpistole 1 mit einer Messeinrichtung 2 möglich, beispielsweise in dem Messeinrichtung 2 und Heißluftpistole 1 ein gemeinsames Gehäuse aufweisen. Die Heißluftpistole 1 umfasst einen Haltegriff 8 und ein sich näherungsweise rechtwinklig dazu erstreckendes Ausblasrohr 9 mit einem vorderseitigen Heißluftauslass 10. Denkbar ist es, dass unterschiedliche Düsen auf diesen Heißluftauslass 10 aufsteckbar sind, um die Ausströmungscharakteristik der ausgeblasenen heißen Luft verändern zu können.

Aus Fig. 1 ist zu erkennen, dass die Messeinrichtung 2 derart ausgerichtet ist, dass eine Messachse 11 der Messeinrichtung 1 eine Hauptauslassströmung 12, deren Querschnittsfläche idealisiert der Heißluftauslassquerschnittsfläche entspricht, in einem Arbeitsbereich 13 schneidet. In dem gezeigten Ausführungsbeispiel ist der idealisierte Zustand dargestellt, dass im Arbeitsbereich 13 (Auftreffstelle auf das Objekt 4) eine gedachte Mittelachse 14 (Hauptströmungsachse) der Hauptauslassströmung 12 geschnitten wird. In dem gezeigten Ausführungsbeispiel ist der Arbeitsbereich 13 etwa 12 cm von dem Hei βluftauslass 10 entfernt.

Die pyrometrische Messeinrichtung 2 ist mit nicht im Detail dargestellten Laserstrahlmitteln zum Erzeugen eines Ziel-Laserstrahls 15 ausgestattet, dessen Strahlengang sich (etwas) mit zunehmendem Abstand zu einem Laserstrahlaustritt 16 verbreitert. Der Laserstrahlaustritt 16 befindet sich unterhalb einer Einlassöffnung 17 für die zu messende Wärmestrahlung. Zu erkennen ist der idealisiert dargestellte Zustand, dass eine Längsachse 18, Mittelachse des Ziel-Laserstrahls 15 im Arbeitsbereich 13 sowohl die Messachse 11 als auch die Mittelachse 14 der Hauptauslassströmung 12 schneidet. Geringfügige bauartbedingte Toleranzen sind hier zulässig.

Wie erläutert, ist die Messeinrichtung 2 nach dem Aufsetzen auf das Heißluftgebläse 1 am vorgeschriebenen Ort bereits korrekt ausgerichtet, so dass automatisch die Temperatur im Arbeitsbereich 13 gemessen wird. Bei Bedarf können der Messeinrichtung 2 an der Messeinrichtung und/oder der Heißluftpistole zugeordnete Winkeleinstellmittel zugeordnet werden, mit denen die Winkelposition der Messeinrichtung 2 relativ zu dem Heißluftauslass der Heißluftpistole einstellbar bzw. justierbar ist. In der bevorzugten Ausführungsform sind solche Einstellmittel nicht vorgeshen, beispielsweise könnten solche Einstellmittel in einem mit den Bezugszeichen 19 gekennzeichneten Bereich vorgesehen werden, der in dem gezeigten Ausführungsbeispiel starr, d.h. nicht verstellbar ausgebildet ist.

Fig. 2 zeigt ein Heißluftgebläse 1 in einer Ansicht von oben. Zu erkennen ist in der Zeichnungsebene links ein Heißluftauslass 10. Rückseitig ist ein Display 20 vorgesehen, welches die Heißlufttemperatur anzeigt. Bei Bedarf kann, je nach Ausgestaltung der Messeinrichtung 2 bzw. einer fakultativ vorgesehenen Schnittstelle auf diesem Display 20 auf die Temperatur der Oberfläche 3 des Objektes 4 angezeigt werden. In dem gezeigten Ausführungsbeispiel ist die Messeinrichtung 2 mit eigenen Temperaturanzeigemitteln 21 ausgestattet, die auf einer dem Benutzer zugewandten Rückseite der Messeinrichtung 2 vorgesehen sind. Zusätzlich verfügt die Messeinrichtung 2 über Signalisierungsmittel 22 zum Signalisieren, hier anzeigen des Über- und Unterschreitens einer über Eingabemittel 23 angezeigten Solltemperatur, die bei Bedarf zusätzlich angezeigt werden kann auf den Temperaturanzeigemitteln und/oder auf dem Display 20 (fakultativ) der Heißluftpistole 1.

Zu erkennen ist, dass die Signalisierungsmittel 22 als LED Reihe, umfassend eine Vielzahl von LEDs 24 oder anderen Signalelementen umfassen. Die Anzahl der die eine oder andere Richtung erleuchteten LEDs 24 ist ein Maß für die Temperaturabweichung der Objektoberfläche von der eingestellten Solltemperatur. In einem vorderen Bereich 25 sind die LEDs beispielsweise rotfarbig und signalisieren ein Überschreiten der Solltemperatur; Je mehr LEDs der LED Reihe erleuchtet sind, desto größer ist die Abweichung. In einem mittleren Bereich 26 wird beispielsweise mit einer grünen LED das Einhalten eines Solltemperaturbereichs signalisiert und in einem hinteren Bereich 27 kann durch die Ansteuerung einer entsprechenden Anzahl von, beispielsweise blauen LEDs 24 das Maß eines Unterschreitens der Solltemperatur angezeigt werden.

Fig. 3 zeigt stark schematisiert einen möglichen Schaltplan für die Elektronik/Elektrik einer Messeinrichtung 2 für eine Heißluftpistole 1.

Gezeigt sind Messmittel 28 mit einem Temperatursensor, beispielsweise einem Thermopile-Sensor sowie Laserstrahlmittel 29. Diese sind elektrisch leitend mit einem Analogdigitalwandler-Baustein 30 verbunden, welcher wiederum signalleitend mit einem Mikorprozessor 31 verbunden ist, der wiederum signalleitend mit einer Schnittstelle 32 (Interface) verbunden ist, mit welchem die Messeinrichtung 2 signalübertragend mit einer Elektronik des Heißluftgebläses 1 verbindbar ist, beispielsweise um auf deren Display Messwerte anzuzeigen. Gegebenenfalls kann über eine derartige Schnittstelle auch die Spannungsversorgung sichergestellt werden, was vorteilhaft ist, da sowohl auf einfache Weise Niederspannung abgezweigt werden kann - in diesem Fall entfällt die Notwendigkeit zum Vorsehen einer autarken Energieversorgung beispielsweise über Akkumulatoren in der Messeinrichtung 2.

Fig. 4 zeigt eine alternative Ausführungsform an. Gezeigt ist eine Messeinrichtung 2 mit Messmitteln 28 und Laserstrahlmitteln 29, die an ein A/D-Wandlerbaustein 30 angeschlossen sind, der mit einem Mikroprozessor 31 signalleitend verbunden ist. Der Mikroprozessor 31 verbunden mit Eingabemitteln 23 zum Einstellen einer Solltemperatur sowie mit in der Messeinrichtung 2 integralen Temperaturanzeigemitteln 21 zur Anzeige der gemessenen Objekttemperatur sowie bevorzugt auch der eingestellten Solltemperatur.

### Bezugszeichenliste

- 1: Heißluftgebläse
- 2: Messeinrichtung
- 3: Oberfläche
- 4: Objekt
- 5: Federschenkel
- 6: Fixiermittel
- 7: Gehäuse
- 8: Haltegriff
- 9: Ausblasrohr
- 10: Heißluftauslass
- 11: Messachse
- 12: Hauptauslassströmung
- 13: Arbeitsbereich
- 14: Mittelachse
- 15: Ziel-Laserstrahl
- 16: Laserstrahlaustritt
- 17: Einlassöffnung
- 18: Längsachse
- 19: Bereich
- 20: Display
- 21: Temperaturanzeigemittel
- 22: Signalisiermittel
- 23: Eingabemittel
- 24: LEDs
- 25: vorderer Bereich
- 26: mittlerer Bereich
- 27: hinterer Bereich
- 28: Messmittel
- 29: Laserstrahlmittel
- 30: A/D-Wandler
- 31: Mikroprozessor
- 32: Schnittstelle

## Patentansprüche

1. Pyrometrische Messeinrichtung (2) mit einem Gehäuse (7) und mit Messmitteln (28) zum berührungslosen Messen einer Oberflächentemperatur eines mit einem Heißluftgebläse (1) erhitzbaren Objektes, wobei der Messeinrichtung (2) derart, insbesondere lösbar, an dem Heißluftgebläse (1) festlegbar oder festgelegt ist, dass der Messeinrichtung (2) im an dem Heißluftgebläse (1) angeordneten Zustand zum Erfassen der Oberflächentemperatur in einem Bereich vor einem Heißluftauslass des Heißluftgebläses (1) ausgerichtet ist.

2. Messeinrichtung nach Anspruch 1,
**dadurch gekennzeichnet,**
**dass** eine Messachse (11) der Messeinrichtung (2) eine Hauptauslassströmung (12) der Heißluft in einem Arbeitsbereich, der vorzugsweise zwischen 3 und 30 cm von dem Heißluftauslass beabstandet ist trifft oder schneidet.

3. Messeinrichtung nach einem der Ansprüche 1 oder 2,
**dadurch gekennzeichnet,**
**dass** die, vorzugsweise einen pyroelektrischen Sensor oder einen Thermopilesensor umfassende, Messeinrichtung (2) zum Messen von Oberflächentemperaturen von über 350°C und/oder, über 450°C und/oder über 600°C und/oder über 700°C ausgebildet ist.

4. Messeinrichtung nach einem der Ansprüche 1 oder 3,
**dadurch gekennzeichnet,**
**dass** zum Festlegen Fixiermittel vorgesehen sind, die vorzugsweise als Rastmittel und/oder Aufklipsmittel zum formschlüssigen Festlegen der Messeinrichtung (2) am Gehäuse (7) des Heißluftgebläses (1) unter einer Federwirkung, insbesondere mit mindestens zwei das Gehäuse (7) in einem hitzeunkritischen Bereich (19), zumindest abschnittsweise, umgreifenden Schenken ausgebildet sind, und/oder dass die Fixiermittel der Messeinrichtung (2) zum translatorischen Einschieben in eine Befestigungsschiene des Heißluftgebläses (1) ausgebildet sind.

5. Messeinrichtung nach einem der vorhergehenden Ansprüche,
**dadurch gekennzeichnet,**
**dass** die Messeinrichtung (2) Laserstrahlmittel (29) zum Erzeugen eines Ziel-Laserstrahls (15) aufweist und dass die Laserstrahlmittel (29) derart, insbesondere zu den Fixiermitteln (6) und/oder den Messmitteln (28), ausgerichtet ist, dass der mit den Laserstrahlmitteln (29) erzeugbare Ziel-Laserstrahl (15) im an dem Heißluftgebläse (1) angeordneten Zustand der Messeinrichtung auf einen Bereich vor den Heißluftauslass gerichtet ist und vorzugsweise eine Hauptauslassströmung (12) der Heißluft in einem Arbeitsbereich trifft oder schneidet.

6. Messeinrichtung nach einem der vorhergehenden Ansprüche,
**dadurch gekennzeichnet,**
**dass** diese Temperaturanzeigemittel (21) zum Anzeigen einer mittels des Messadpaters gemessenen Temperatur und/oder eine Schnittstelle zum Übertragen eines Temperatursignals an das, bevorzugt Temperaturanzeigemittel (21) umfassendes Heißluftgebläse (1) aufweist.

7. Messeinrichtung nach einem der vorhergehenden Ansprüche,
**dadurch gekennzeichnet,**
**dass** im Gehäuse (7) der Messeinrichtung (2) eine Energiequelle, insbesondere ein Akkumulator, zum Betreiben der Messeinrichtung (2) vorgesehen ist und/oder dass der Messeinrichtung (2) eine Schnittstelle zum Koppeln mit dem Heißluftgebläse (1) zum Betreiben der Messeinrichtung (2) mit einer Energiequelle, insbesondere einem Stromnetz, des Heißluftgebläses (1) aufweist.

8. Messeinrichtung nach einem der vorhergehenden Ansprüche,
**dadurch gekennzeichnet,**
**dass** der Messeinrichtung (2) Eingabemittel (23), insbesondere ein Wippschalter, zum Einstellen oder Auswählen einer Solltemperatur sowie Logikmittel aufweist, die die gemessene Oberflächentemperatur mit der Solltemperatur vergleichen und ein Vergleichssignal ausgeben.

9. Messeinrichtung nach Anspruch 8,
**dadurch gekennzeichnet,**
**dass** das Vergleichsignal an signalleitend mit den Logikmitteln verbundene Signalisierungsmittel übermittelbar ist, die ein Über-und/oder Unterschreiten und/oder Einhalten der Solltemperatur optisch und/oder akustisch signalisieren.

10. Messeinrichtung nach einem der Ansprüche 8 oder 9,
**dadurch gekennzeichnet,**
**dass** die Signalisierungsmittel Mittel, insbesondere eine LED-Reihe, zum Signalisieren eines Über- und/oder Unterschreitungsmaßes umfassen.

11. Messeinrichtung nach einem der Ansprüche 8 bis 10,
**dadurch gekennzeichnet,**
**dass** sich die Signalisierungsmittel (22) entlang einer, sich vorzugsweise entlang eines Pistolenlaufes erstrecken, Gehäuseoberseite der Messeinrichtung (2) erstrecken.

12. Messeinrichtung nach einem der Ansprüche 8 bis 11,
**dadurch gekennzeichnet,**
**dass** die Logikmittel signalleitend mit einer Schnittstelle (32) zur Übermittlung des Vergleichssignals an eine Elektronik des Heißluftgebläses (1) verbunden sind.

13. Heißluftgebläse (1), insbesondere Heißluftpistole, mit einem Gehäuse (7) und mit Mitteln zum Erzeugen eines aus einem Heißluftauslass ausströmenden Heißluftstrom,
**dadurch gekennzeichnet,**
**dass** dem Heißluftgebläse (1) eine pyrometrische Messeinrichtung (2) zum berührungslosen Messen einer Oberflächentemperatur eines mit dem Heißluftgebläse (1) erhitzbaren Objektes, nach einem der vorhergehenden Ansprüche, zugeordnet ist und dass die Messeinrichtung (2) derart an dem Heißluftgebläse (1) angeordnet ist, insbesondere durch, vorzugsweise lösbares, Festlegen mittels Fixiermitteln (6) oder durch einteilige Ausbildung oder integriert ist, dass die Messeinrichtung (2) zum Erfassen der Oberflächentemperatur des Objektes in einem Bereich (19) vor dem Heißluftauslass des Heißluftgebläses (1) ausgerichtet ist.

14. Verwendung einer pyrometrischen Messeinrichtung (2) nach einem der Ansprüche 1 bis 12 zum Anordnen an einem Heißluftgebläse (1) zum Erfassen einer Oberflächentemperatur eines mit dem Heißluftgebläse (1) zu erhitzenden Objektes, wobei die an der Messeinrichtung (2) an dem Heißluftgebläse (1) auf einem Bereich (19) vor dem Heißluftauslass (10) des Heißluftgebläses (1) ausgerichtet ist.
